# EUROPÄISCHE PATENTSCHRIFT

(11) **EP 2 225 509 B1**
(45) Veröffentlichungstag und Bekanntmachung des Hinweises auf die Patenterteilung: **27.04.2011**
(21) Anmeldenummer: 08856960.3
(22) Anmeldetag: 02.12.2008
(51) Int. Cl.: F25D 17/06, B60P 3/20, B65D 88/74, F25D 11/00

(54) **CONTAINER MIT LEITWAND**
CONTAINER COMPRISING A GUIDE WALL
CONTENEUR POURVU D'UNE PAROI DE GUIDAGE

(30) Priorität: 04.12.2007 DK 200701730
(43) Veröffentlichungstag der Anmeldung: 08.09.2010
(73) Patentinhaber: Marsk Container Industri AS, 6360 Tinglev (DK)
(72) Erfinder: JØRGENSEN, Gert, 6300 Graasten (DK); LÜBKER, Lars, 6100 Haderslev (DK)
(74) Vertreter: Knoblauch, Andreas
(86) Internationale Anmeldenummer: PCT/DK2008/000426
(87) Internationale Veröffentlichungsnummer: WO 2009/071083

(56) Entgegenhaltungen:
- DE-A1- 2 046 926
- US-A- 3 991 589
- US-A- 4 143 588
- US-A- 4 553 403

## Beschreibung

Beim Transportieren von empfindlichen Gütern, wie z.B. Obst, Gemüse und Pflanzen, müssen bestimmte Umgebungsbedingungen eingehalten werden. Deswegen werden Container für den Transport von solchen Gütern typisch mit Luftaufbereitungsanlagen, wie z.B. Kühl-, Heiz-, Entfeuchtungs- und/oder Befeuchtungsanlagen versehen. In genormten Containern, die z.B. für Überseetransporte benutzt werden, wird die Anlage typisch an einer Endwand angeordnet, wo sie nach unten aufbereitete Luft ausstößt und von oben Retourluft aus dem Innenraum des Containers ansaugt. Um die aufbereitete Luft optimal in den Container verteilen zu können, wird der Boden des Containers oft mit Kanälen versehen, z.B. durch den Einsatz von so genannten T-Böden, wie sie z.B. aus der Patentschrift US 4 861 095 bekannt sind. Die Kanäle leiten die Luft, die von der Luftaufbereitungsanlage ausgestoßen wird, durch den Boden weg von der Anlage. Von den Kanälen im Boden dringt die aufbereitete Luft durch Schlitze in den Innenraum des Containers.

Aus US 4 143 588 A ist ein Container gemäß dem oberbegriff des Anspruchs 1 bekannt. Dieser Container für Gütertransport weist eine Luftaufbereitungsanlage auf, die an einer Endwand des Containers angeordnet ist. Im Boden des Containers ist eine Anzahl geschlossener Kanäle von abwechselnder Länge angeordnet, die mit einem Kanal in Verbindung stehen, der zwischen der Endwand und einer Leinwand ausgebildet ist. Aus den Kanälen im Boden des Containers gelangt die Luft in den Innenraum des Containers.

Es ist bereits bekannt, dass die Verteilung der Luft und der Wirkungsgrad der Anlage verbessert werden können, wenn am Übergang zwischen der Luftaufbereitungsanlage und den Kanälen des Bodens ein geschlossener Kanal gebildet wird. Es ist auch bekannt, eine Leitwand (auch "air guide" genannt) so zwischen der Anlage und dem Boden anzuordnen, dass sie mit der Endwand, dem Boden und den Seitenwänden des Containers zusammen einen solchen Kanal bilden. Der Kanal muss zum Reinigen zugänglich sein, weshalb die Leitwand meist aufklappbar befestig und aus leichten Materialien, wie z.B. Aluminium oder glasfaserverstärktem Kunststoff hergestellt wird. Um zu verhindern, dass die Leitwand beim Hantieren der transportierten Güter mit Gabelstaplern von den Gabeln getroffen wird, wird sie typisch mit einer Einbuchtung in Richtung der Endwand versehen. Hierdurch vergrößert sich der horizontale Abstand der Leitwand von den hervorstehenden Teilen der Luftaufbereitungsanlage, so dass die Gabel entsprechend weiter unter den Gütern hinausragen muss, um die Leitwand treffen zu können. Es passiert jedoch trotzdem, weshalb hinter der Leitwand typisch Stoppklötze oder Stoppbügel angeordnet werden, so dass die Leitwand nur zum Teil in Richtung der Endwand gedrückt werden kann. Dies verhindert zwar weitgehend, dass der Kanal ganz zugeklemmt wird, gibt aber nach wie vor keinen sicheren Schutz vor Beschädigungen der Leitwand und der Stoppklötze, bzw. Stoppbügel. Solche Beschädigungen verschlechtern die Luftverteilung und den Wirkungsgrad der Anlage und können unter Umständen, z.B. bei hohen Außentemperaturen, zu Schäden an den Gütern führen. Insgesamt verursachen solche Beschädigungen hohe Kosten, einerseits durch Abwertung von Gütern und andererseits durch die anfallenden Reparaturkosten. Weiter ist insbesondere beim Transport von Lebensmitteln die sorgfältige Reinigung des Containers von großer Bedeutung. Es wäre daher auch von Vorteil, wenn die Leitwand mit ihren Einrichtungen eine möglichst glatte Oberfläche ohne Kanten und Ecken aufweisen würde, weil hierdurch die Reinigung des Containers vereinfacht werden kann.

Aufgabe der Erfindung ist, die oben genannten Nachteile der bekannten Leitwände zu überwinden. Dies wird dadurch erreicht, dass der Container mit einer Federvorrichtung versehen wird, die einer Bewegung der Leitwand in Richtung der Endwand entgegenwirkt. Hierdurch können die Stoppklötze und Stoppbügel entfallen, weil nach einem Eindrücken der Leitwand die Federvorrichtung selbsttätig diese in ihre Betriebsposition zurückbringt und somit den Querschnitt und die Funktion des Kanals wiederherstellt. Werden die Stoppklötze und Stoppbügel ausgelassen, kann die Leitwand zudem ohne auf Hindernisse zu stoßen bis an die Endwand gedrückt werden, wodurch die Gefahr einer Beschädigung der Leitwand verringert wird.

Um zu verhindern, dass sich die Leitwand von selbst, oder von der Federvorrichtung angetrieben, von der Endwand wegbewegt, kann eine Sperrvorrichtung vorgesehen werden, die die Leitwand beim Erreichen ihrer Betriebsposition stoppt. Die Sperrvorrichtung wird vorzugsweise manuell lösbar ausgelegt, um den Zugang zum Inneren des Kanals zu ermöglichen. Ein weiterer Vorteil der Sperrvorrichtung ist, dass die Federvorrichtung kräftiger ausgelegt werden kann, wodurch eine sichere Zurückführung der Leitwand in ihre Betriebsposition erreicht werden kann.

Vorzugsweise wird die Federvorrichtung von einem Teil der Leitwand selbst gebildet, indem die Leitwand z.B. aus einem federnden Material hergestellt wird. Hierdurch können einerseits Herstellkosten eingespart und andererseits die Reinigung der Federvorrichtung vereinfacht werden. Außerdem wird hierdurch die Widerstandsfähigkeit der Leitwand gegenüber auf sie einwirkenden Kräften deutlich erhöht.

In einer bevorzugten Ausführungsform wird die Leitwand aus einem federnden Material hergestellt und so angeordnet, dass sie in ihrer Betriebsposition gegen eine Kante, z.B. an der Luftaufbereitungsanlage oder der Endwand, anliegt. Die Leitwand wird dabei an der Luftaufbereitungsanlage oder der Endwand oberhalb der Kante befestigt. Hierdurch wird eine besonders einfache Federvorrichtung geschaffen, die bei entsprechender Materialauswahl sowie Dimensionierung der Leitwand und des Abstandes zwischen der Kante und der Befestigung relativ einfach auf die jeweiligen Anforderungen abgestimmt werden kann. Die hier und im folgenden Text angewandte Formulierung "Luftaufbereitungsanlage oder Endwand" schließt auch hiermit äquivalente Ausführungsformen ein. So könnten die Kante und/oder die Befestigung der Leitwand alternativ z.B. an einem Träger, der an den Seitenwänden des Containers befestigt ist, angeordnet werden, ohne von der Lehre der Erfindung abzuweichen. Vorzugsweise wird die Leitwand um eine waagerechte Achse schwenkbar angeordnet, so dass sie von der Endwand weggeklappt werden kann. Die Achse wird dabei bevorzugt parallel zur Endwand angeordnet. Hierdurch wird der Zugang zum Inneren des Kanals sichergestellt.

Bevorzugterweise wird die Leitwand an der Luftaufbereitungsanlage oder der Endwand mittels Scharnieren befestigt, wodurch das Wegklappen der Leitwand besonders einfach zu ermöglichen ist.

Bevorzugterweise wird ein Teil der Leitwand als Scharnier ausgebildet, wodurch die Fertigung des Containers noch einfacher wird. Durch den hierdurch erreichbaren, glatten Übergang zwischen Leitwand und Scharnier wird auch die Reinigung des Containers vereinfacht. Es wird alternativ bevorzugt, die Leitwand und die Scharniere mit einander zu verschweißen, wodurch in gleicher weise die Fertigung und die Reinigung des Containers einfacher werden.

Es wird weiter bevorzugt, die Leitwand mit einem einzelnen Scharnier zu versehen, das über die ganze Breite der Leitwand verläuft. Ist das Scharnier als Teil der Leitwand ausgebildet oder hiermit verschweißt, so ist es hierdurch besonders einfach, eine glatte, widerstandsfähige und luftdichte Befestigung der Leitwand zu erreichen. Dies spart Herstellkosten ein, erhöht die Lebensdauer der Leitwand, ermöglicht eine einwandfreie Reinigung der Leitwand und trägt zur Erhöhung des Wirkungsgrads der Luftaufbereitungsanlage bei.

Bevorzugterweise wird die Leitwand aus Thermoplast hergestellt. Sie kann hierdurch kostengünstig und widerstandsfähig gefertigt werden, und es ist weiter besonders einfach, Scharniere mit der Leitwand zu verschweißen, sofern diese aus demselben Grundmaterial hergestellt sind. Vorzugsweise wird die Leitwand aus faserverstärktem Thermoplast hergestellt, weil hierdurch eine besonders robuste Ausführung der Leitwand geschaffen werden kann, welches zur Erhöhung der Lebensdauer beiträgt.

Besonders bevorzugt wird die Herstellung der Leitwand aus glasfaserverstärktem Polypropylen, weil dieses Material besonders gute Eigenschaften hat in Bezug auf Verschleißfestigkeit, Ermüdungsfestigkeit, Federung und Formstabilität. Dies bringt insbesondere Vorteile mit sich, wenn die Scharniere aus einem Teil der Leitwand gebildet oder mit ihr verschweißt werden, weil die guten Eigenschaften des Polypropylens dann auch auf die Scharniere übertragen werden können.

Vorzugsweise wird die Leitwand nahe dem Boden mit einer Einbuchtung in Richtung der Endwand versehen. Die Einbuchtung verläuft vorzugsweise über die ganze Breite der Leitwand, die damit bei der Hantierung von Gütern mit Gabelstaplern besser gegen den Aufprall der Gabeln geschützt wird.

Bevorzugterweise wird die Leitwand bis an die Seitenwände des Containers hinausgeführt und mit ihnen dicht abgeschlossen, so dass der von der Leitwand begrenzte Kanal auch von den Seitenwänden begrenzt wird. Hierdurch wird eine möglichst effektive Überleitung des Luftstroms in die Kanäle des Bodens erreicht.

Es wird weiter bevorzugt, die Luftaufbereitungsanlage als Kühlanlage auszubilden. Güter, die gekühlt werden müssen, sind typisch besonders empfindlich gegen Abweichungen in den Umgebungsbedingungen, weshalb gerade in einem Kühlcontainer eine effektive Verteilung der aufbereiteten Luft wichtig ist.

Die Erfindung wird jetzt anhand der Zeichnungen erklärt, wovon:
- Fig. 1: einen Schnitt durch einen Teil eines Containers nach der Erfindung,
- Fig. 2: einen Teilausschnitt des Fig. 1 mit einer im Container angeordneten Leitwand in ihrer Betriebsposition,
- Fig. 3: einen Teilausschnitt des Fig. 1 mit der Leitwand in einer einge- drückten Position und
- Fig. 4: eine perspektivische Ansicht der Leitwand zeigen.

Der Container 1 in Fig. 1 weist einen Boden 2, ein Dach 3, zwei Seitenwände 4 und eine Endwand 5 auf. Der Container weist zudem eine weitere, nicht dargestellte Endwand auf und bildet somit einen geschlossenen Innenraum. In dem Boden 2, dem Dach 3 und den Wänden 4, 5 sind Isolierschichten integriert, um eine gute thermische Isolierung des Innenraums des Containers 1 gegenüber der Umgebung zu erreichen, In der Endwand 5 ist eine Kühlanlage 6 bekannter Art integriert, die aus mehreren Komponenten besteht, hierunter einem Kompressor 7, einem Verdampfer 8, einem Verdichter 9, einem Gebläse 10 und einem Zweiwegeventil 11. Die Kühlanlage 6 weist zum Inneren des Containers 1 hin eine Trennwand 12 auf, die eine obere Öffnung 13 und eine untere Öffnung 14 definiert. Die obere Öffnung 13 dient zum Ansaugen der Returluft aus dem Container 1, und die untere Öffnung 14 dient zum Ausstoßen der gekühlten Luft in den Container 1. Zwischen der unteren Öffnung 14 und dem Boden 2 ist eine Leitwand 15 angeordnet, die mit einem Teil des Bodens 2 und einem Teil der Endwand 5 zusammen einen Luftkanal 16 bilden, der die gekühlte Luft in eine Anzahl, durch mehrere nebeneinander angeordnete, T-förmige Profilleisten 17 gebildete, Bodenkanäle leitet. Die Profilleisten 17 bilden dabei einen sogenannten T-Boden. Die Leitwand 15 ist mit einer Einbuchtung 23 in Richtung der Endwand 5 versehen. Die Pfeile 18 in Fig. 1 zeigen schematisch wie der Luftaustausch im Container 1 stattfindet. Die Returluft wird vom Gebläse 10 durch die obere Öffnung 13 angesaugt und nach unten durch den Verdampfer 8 geleitet, wo sie gekühlt wird. Der Returluft beigemischt wird ein geringer Anteil an Außenluft, die über eine Öffnung im Zweiwegeventil 11 angesaugt wird. Von der gekühlten Luft unterhalb des Verdampfers 8 wird durch den dort herrschenden Überdruck ein entsprechender Anteil über eine andere Öffnung im Zweiwegeventil 11 an die Umgebung abgegeben. Der Hauptanteil der gekühlten Luft wird zwischen der Trennwand 12 und der Endwand 5 nach unten zur unteren Öffnung 14, weiter durch den Luftkanal 16 und in die Bodenkanäle zwischen den Profilleisten 17 geleitet. Von den Bodenkanälen steigt die gekühlte Luft durch nicht dargestellte Schlitze zwischen den Profilleisten 17 in den Innenraum des Containers 1 auf. Die von den Gütern erwärmte Returluft steigt nach oben bis unter dem Dach 3, wo sie von der Kühlanlage 6 durch die obere Öffnung 13 wieder angesaugt wird.

Die Trennwand 12 ist zum Inneren des Containers 1 hin mit einer Deckplatte 19 (siehe Fig. 2) versehen, die mit der oberen Lasche eines Scharniers 20 verschweißt ist, dessen untere Lasche wiederum mit der Leitwand 15 verschweißt ist. Das Scharnier 20 verläuft über die ganze Breite der Leitwand 15, die mit den Seitenwänden 4 bündig abschließt. Hierdurch wird erreicht, dass die gekühlte Luft aus dem Luftkanal 16 nur im Bereich der Öffnung 21 über dem Boden 2 in den Innenraum des Containers 1 entweichen kann. Die Trennwand 12 weist eine untere Kante 22 auf, und die Schwenkachse des Scharniers 20 ist etwas oberhalb der Kante 22 angeordnet, die hierdurch eine Barriere gegen das Eindrücken der Leitwand 15 in den Luftkanal 16 darstellt. Die Deckplatte 19, die Leitwand 15 und das Scharnier 20 sind aus Polypropylen hergestellt, wodurch ein glattes Verschweißen der Teile 19, 20, 15 miteinander problemlos möglich ist. Die Leitwand 15 ist darüber hinaus mit Glasfasern verstärkt um die Formstabilität und die Verschleißfestigkeit zu erhöhen. Die Leitwand 15 ist federnd ausgebildet, so dass sie sich, wie in Fig. 3 dargestellt, in den Luftkanal 16 hineinbewegen kann, wenn eine entsprechende Kraft auf sie ausgeübt wird, z.B. durch die Gabel eines Gabelstaplers. In dieser Stellung der Leitwand 15 übt die Kante 22 eine Kraft af sie aus in Richtung weg von der Endwand 5, während das Scharnier 20 sie an der Trennwand 12 festhält. Somit wird die Leitwand 15 um die Kante 22 gebogen, und sie wird durch ihre Steifigkeit versuchen, sich in ihre Betriebsposition zurückzubringen (siehe Fig. 2). Sobald die Krafteinwirkung von der Gabel aufhört, wird die Leitwand 15 sich ausrichten und wieder in ihre Betriebsposition zurückkehren. Die äußere Kante 24 der Leitwand 15 ist so geformt und angeordnet, dass sie sich nicht ohne weiteres an das Ende der Profilleisten 17 vorbeibewegen kann, sondern erst von Hand darüber geleitet werden muss. Hierdurch ergibt sich eine Sperrvorrichtung, die verhindert, dass die Leitwand 15 über ihre Betriebsposition hinausschwenkt, jedoch schnell gelöst werden kann, wenn der Luftkanal 16 gereinigt und die Leitwand 15 deswegen mittels des Scharniers 20 in die Richtung weg von der Endwand 5 hochgeklappt werden muss. Die untere Kante 22 der Trennwand 12 ist abgerundet (siehe Fig. 4), damit sie keine Kerbwirkung auf die Leitwand ausübt.

Der Fachmann kann den Container 1 leicht in anderen Ausführungsformen gestalten, ohne sich hierbei von dem Grundgedanken der Erfindung fortzubewegen. So kann die Sperrvorrichtung 24, 17 durch Kanten an den Seitenwänden 4 gebildet werden. Weiter kann anstelle der Leitwand 15 andere Federvorrichtungen benutzt werden. Z.B. kann der untere Teil der Trennwand 12, der auch die Kante 22 umfasst, federnd ausgebildet sein. Die Leitwand 15 kann statt an der Kühlanlage 6 am Boden 2, gegebenenfalls mittels Scharnieren 20, befestigt werden. Dies ist insbesondere von Vorteil, wenn die Strömungsrichtung der Luft in der Luftaufbereitungsanlage 6 umgekehrt ist. Das oder die Scharniere 20 können an die Leitwand 15 und/oder and die Befestigungsflächen 19, 12, 2 genietet, geschraubt oder geklebt werden. Die Trennwand 12 und die Deckplatte 19 können in einem Stück hergestellt oder miteinander verschweißt werden. Die Anzahl und Platzierung der Scharniere 20 kann variiert werden.

Die Deckplatte 19, die Leitwand 15 und das Scharnier 20 können aus anderen geeigneten Materialien hergestellt werden. Hierzu zählen z.B. Metalle, Aluminium, Stahl, Gummi, andere Thermoplaste, Kunstharze oder Kunststoffe, sowie Kombinationen hiervon. Das Scharnier 20 kann mit Vorteil aus thermoplastischem Gummi, das z.B. unter der Markenname Santoprene® vertrieben wird, hergestellt werden. Die Seitenwände 4 des Containers 1 können im Bereich der Leitwand 15 mit Ausprägungen versehen werden, sodass die Seitenwände 4 nur dann mit der Leitwand 15 dicht abschließen, wenn sie in ihrer Betriebsposition ist.

Die Erfindung kann weiter mit den zahlreichen, bereits bekannten Ausführungsformen von Transportcontainern 1 mit Luftaufbereitungsanlagen 6 kombiniert werden. Insbesondere können der Boden 2 insgesamt und/oder die Profilleisten 17 anders gestaltet werden.

## Patentansprüche

1. Container (1) mit einer Endwand (5), einer Luftaufbereitungsanlage (6), die an oder in der Endwand (5) angeordnet ist und auf ihrer Unterseite eine Öffnung (14) aufweist, durch die sie einen Luftstrom ausstößt oder ansaugt, einem Boden (2), der erste Kanäle aufweist, die den Luftstrom in einer Richtung weg von oder hin zu der Endwand (5) leiten, und einer Leitwand (15), die in einer Betriebsposition mit einem Teil der Endwand (5) und einem Teil des Bodens (2) zusammen einen zweiten Kanal (16) bilden, der den Luftstrom zwischen der Öffnung (14) und den ersten Kanälen leitet, **dadurch gekennzeichnet, dass** der Container (1) eine Federvorrichtung aufweist, die einer Bewegung der Leitwand (15) in Richtung der Endwand (5) entgegenwirkt.

2. Container (1) nach Anspruch 1 **dadurch gekennzeichnet, dass** sie eine lösbare Sperrvorrichtung (24, 17) aufweist, die verhindert, dass die Leitwand (15) von der Endwand (5) weg über die Betriebsposition hinausbewegt wird.

3. Container (1) nach Anspruch 1 oder 2 **dadurch gekennzeichnet, dass** die Federvorrichtung durch einen Teil der Leitwand (15) gebildet wird.

4. Container (1) nach Anspruch 3 **dadurch gekennzeichnet, dass** die Luftaufbereitungsanlage (6) oder die Endwand (5) eine horizontale Kante (22) aufweist, an die die Leitwand (15) in der Betriebsposition anliegt, und dass die Leitwand (15) an der Luftaufbereitungsanlage (6) oder der Endwand (5) oberhalb der Kante (22) befestigt ist.

5. Container (1) nach einem der vorhergehenden Ansprüchen **dadurch gekennzeichnet, dass** die Leitwand (15) aus der Betriebsposition von der Endwand (5) weg um eine horizontale und mit der Endwand (5) parallelen Achse schwenkbar ist.

6. Container (1) nach einem der vorhergehenden Ansprüchen **dadurch gekennzeichnet, dass** die Leitwand (15) an der Luftaufbereitungsanlage (6) oder der Endwand (5) mittels mindestens eines Scharniers (20) befestigt ist.

7. Container (1) nach Anspruch 6 **dadurch gekennzeichnet, dass** mindestens ein Scharnier (20) durch einen Teil der Leitwand (15) gebildet wird.

8. Container (1) nach Anspruch 6 oder 7 **dadurch gekennzeichnet, dass** mindestens ein Scharnier (20) mit der Leitwand (15) verschweißt ist.

9. Container (1) nach Anspruch 7 oder 8 **dadurch gekennzeichnet, dass** die Leitwand (15) über ihre ganze Breite mittels eines einzelnen Scharniers (20) befestigt ist.

10. Container (1) nach einem der vorhergehenden Ansprüchen **dadurch gekennzeichnet, dass** die Leitwand (15) aus Thermoplast hergestellt ist.

11. Container (1) nach einem der vorhergehenden Ansprüchen **dadurch gekennzeichnet, dass** die Leitwand (15) aus faserverstärktem Thermoplast hergestellt ist.

12. Container (1) nach einem der vorhergehenden Ansprüchen **dadurch gekennzeichnet, dass** die Leitwand (15) aus glasfaserverstärktem Polypropylen hergestellt ist.

13. Container (1) nach einem der vorhergehenden Ansprüchen **dadurch gekennzeichnet, dass** die Leitwand (15) nahe dem Boden (2) eine horizontale Einbuchtung (23) in Richtung der Endwand (5) aufweist.

14. Container (1) nach einem der vorhergehenden Ansprüchen **dadurch gekennzeichnet, dass** er weiter zwei mit der Endwand (5) verbundene Seitenwände (4) aufweist, und dass die Leitwand (15) an den Seitenwänden (4) dicht abschließt.

15. Container (1) nach einem der vorhergehenden Ansprüchen **dadurch gekennzeichnet, dass** die Luftaufbereitungsanlage (6) eine Kühlanlage ist.

## Claims

1. Container (1) with an end wall (5), an air treatment system (6) arranged at or in the end wall (5) and having on its bottom side an opening 14, through which it emits or sucks in an air flow, a floor (2) comprising first channels guiding the air flow in a direction away from or towards the end wall (5), and an air guide (15) forming, in an operation position, together with a part of the end wall (5) and a part of the floor (2) a second channel (16) that guides the air flow between the opening (14) and the first channels, **characterised in that** the container (1) comprises a spring arrangement that counteracts a movement of the air guide (15) in the direction of the end wall (5).

2. Container (1) according to claim 1, **characterised in that** it comprises a detachable locking device (24, 17) that prevents the air guide (15) from being moved away from the end wall (5) beyond the operation position.

3. Container (1) according to claim 1 or 2, **characterised in that** the spring arrangement is formed by a part of the air guide (15).

4. Container (1) according to claim 3, **characterised in that** the air treatment system (6) or the end wall (5) comprises a horizontal edge (22), on which the air guide (15) rests in the operation position, and that the air guide (15) is fixed to the air treatment system (6) or the end wall (5) above the edge (22).

5. Container (1) according to one of the preceding claims, **characterised in that** from the operation position the air guide (15) can be swivelled away from the end wall (5) around a horizontal axis that is parallel to the end wall (5).

6. Container (1) according to one of the preceding claims, **characterised in that** the air guide (15) is fixed to the air treatment system (6) or the end wall (5) by means of at least one hinge (20).

7. Container (1) according to claim 6, **characterised in that** at least one hinge (20) is formed by a part of the air guide (15).

8. Container (1) according to claim 6 or 7, **characterised in that** at least one hinge (20) is connected to the air guide (15) by means of welding.

9. Container (1) according to claim 7 or 8, **characterised in that** the air guide (15) is fixed over its whole width by means of one single hinge (20).

10. Container (1) according to one of the preceding claims, **characterised in that** the air guide (15) is made of a thermo-plastic material.

11. Container (1) according to one of the preceding claims, **characterised in that** the air guide (15) is made of a fibre-reinforced thermo-plastic material.

12. Container (1) according to one of the preceding claims, **characterised in that** the air guide (15) is made of glass fibre-reinforced polypropylene.

13. Container (1) according to one of the preceding claims, **characterised in that** near the floor (2) the air guide (15) comprises a horizontal concavity (23) in the direction of the end wall (5).

14. Container (1) according to one of the preceding claims, **characterised in that** further it comprises two side walls (4) connected to the end wall (5), and that the air guide (15) ends tightly against the side walls (4).

15. Container (1) according to one of the preceding claims, **characterised in that** the air treatment system (6) is a cooling system.

## Revendications

1. Conteneur (1) comprenant
une paroi d'extrémité (5),
une installation de traitement de l'air (6) qui est disposée au niveau de ou dans la paroi d'extrémité (5) et présente sur son côté inférieur une ouverture (14) par laquelle elle rejette ou aspire un flux d'air,
un fond (2) présentant des premiers canaux qui guident le flux d'air dans une direction qui s'éloigne ou s'approche de la paroi d'extrémité (5), et
une paroi de guidage (15) qui forme dans une position de service conjointement avec une partie de la paroi d'extrémité (5) et une partie du fond (2), un deuxième canal (16) qui guide le flux d'air entre l'ouverture (14) et les premiers canaux,
**caractérisé en ce que** le conteneur (1) présente un dispositif formant ressort qui réagit à un mouvement de la paroi de guidage (15) en direction de la paroi d'extrémité (5).

2. Conteneur (1) selon la revendication 1, **caractérisé en ce qu'**il présente un dispositif de blocage (24, 17) libérable qui empêche la paroi de guidage (15) de s'éloigner de la paroi d'extrémité (5) au-delà de la position de service.

3. Conteneur (1) selon la revendication 1 ou 2, **caractérisé en ce que** le dispositif formant ressort est formé par une partie de la paroi de guidage (15).

4. Conteneur (1) selon la revendication 3, **caractérisé en ce que** l'installation de traitement de l'air (6) ou la paroi d'extrémité (5) présente une arête horizontale (22) contre laquelle s'appuie la paroi de guidage (15) dans la position de service et **en ce que** la paroi de guidage (15) est fixée au niveau de l'installation de traitement de l'air (6) ou de la paroi d'extrémité (5) au-dessus de l'arête (22).

5. Conteneur (1) selon l'une quelconque des revendications précédentes, **caractérisé en ce que** la paroi de guidage (15) peut pivoter à partir de la position de service en s'éloignant de la paroi d'extrémité (5) autour d'un axe horizontal et parallèle à la paroi d'extrémité (5).

6. Conteneur (1) selon l'une quelconque des revendications précédentes, **caractérisé en ce que** la paroi de guidage (15) est fixée au niveau de l'installation de traitement de l'air (6) ou de la paroi d'extrémité (5) à l'aide d'au moins une charnière (20).

7. Conteneur (1) selon la revendication 6, **caractérisé en ce qu'**au moins une charnière (20) est formée par une partie de la paroi de guidage (15).

8. Conteneur (1) selon la revendication 6 ou 7, **caractérisé en ce qu'**au moins une charnière (20) est soudée avec la paroi de guidage (15).

9. Conteneur (1) selon la revendication 7 ou 8, **caractérisé en ce que** la paroi de guidage (15) est fixée sur toute sa largeur à l'aide d'une seule charnière (20).

10. Conteneur (1) selon l'une quelconque des revendications précédentes, **caractérisé en ce que** la paroi de guidage (15) est réalisée en matière thermoplastique.

11. Conteneur (1) selon l'une quelconque des revendications précédentes, **caractérisé en ce que** la paroi de guidage (15) est réalisée en matière thermoplastique renforcée de fibres.

12. Conteneur (1) selon l'une quelconque des revendications précédentes, **caractérisé en ce que** la paroi de guidage (15) est réalisée en polypropylène renforcé de fibres de verre.

13. Conteneur (1) selon l'une quelconque des revendications précédentes, **caractérisé en ce que** la paroi de guidage (15) présente à proximité du fond (2), un enfoncement horizontal (23) en direction de la paroi d'extrémité (5).

14. Conteneur (1) selon l'une quelconque des revendications précédentes, **caractérisé en ce qu'**il présente en outre deux parois latérales (4) reliées à la paroi d'extrémité (5) et **en ce que** la paroi de guidage (15) rejoint de manière étanche les parois latérales (4).

15. Conteneur (1) selon l'une quelconque des revendications précédentes, **caractérisé en ce que** l'installation de traitement de l'air (6) est une installation de refroidissement.
